# EUROPÄISCHE PATENTSCHRIFT

(11) **EP 0 046 474 B1**
(45) Veröffentlichungstag und Bekanntmachung des Hinweises auf die Patenterteilung: **02.05.1984**
(21) Anmeldenummer: 80810260.2
(22) Anmeldetag: 21.08.1980
(51) Int. Cl.: B41F 17/24

(54) **Verfahren und Vorrichtung zum Bedrucken von kastenförmigen Gegenständen mit vertikal angeordneten Druckschablonen**
Process and device for printing box-shaped objects with vertically disposed printing screens
Procédé et dispositif pour imprimer des objets en forme de caisse avec des pochoirs disposés verticalement

(43) Veröffentlichungstag der Anmeldung: 03.03.1982
(73) Patentinhaber: ALEXANDER SCHOELLER & CO. AG, 8604 Volketswil (CH)
(72) Erfinder: Manz, Kurt, CH-8606 Greifensee (CH); Umiker, Hans, CH-8008 Zürich (CH)
(74) Vertreter: Seehof, Michel

## Beschreibung

Die vorliegende Erfindung bezieht sich auf ein Verfahren zum Bedrucken von kastenförmigen Gegenständen mit vertikal angeordneten Druckschablonen, bei dem der Gegenstand längs einer Transportebene zur Druckstation hin befördert wird und auf eine Vorrichtung zur Durchführung des Verfahrens. Dabei wird insbesondere an das Bedrucken von Flaschenkasten aus Kunststoff mittels des Siebdruckverfahrens gedacht.

Aus der DE-A-2 754 916 ist eine Siebdruckmaschine zum automatischen Bedrucken von Gegenständen mit rechteckigem Querschnitt bekannt, wobei in allen Stationen das Senkrecht-Siebdruckverfahren eingesetzt ist. Bei dieser Maschine ist es möglich, durch mehrere, nebeneinander montierte Druckschablonen das Bedrucken aller Seiten mit unterschiedlichen Motiven durchzuführen, wobei das Druckgut beim Transport von Druckstation zu Druckstation gewendet wird. Abgesehen von der Notwendigkeit, einen relativ aufwendigen Dreh- und Positioniermechanismus zu verwenden, benötigt das Nebeneinanderstellen der Druckstationen einen relativ grossen Raum und andererseits ist der Zeitaufwand bei einem Bedrucken von vier oder gar mehr Seiten relativ gross.

Aus der DE-A-2 207371 ist ferner eine Siebdruckmaschine und ein Verfahren zum beidseitigen Bedrucken von Vierkantgebinden bekannt, wobei das Wenden des Druckgutes entfällt. Diese Maschine und das beschriebene Verfahren können nur für das gleichzeitige Bedrucken von zwei Seiten verwendet werden. Ein gleichzeitiges Bedrucken von mehr, beispielsweise vier Seiten, würde auch hier ein Wenden des Druckgutes nach sich ziehen.

Es ist demgegenüber Aufgabe der vorliegenden Erfindung ein Verfahren und Vorrichtung zum Bedrucken von kastenförmigen Gegenständen anzugeben, die ein schnelleres gleichzeitiges Bedrucken von mehr als zwei Seiten erlauben, weniger Platz beanspruchen und das genaue Positionieren erleichtern. Ein Verfahren und eine Vorrichtung, die diese Aufgabe lösen, sind in den Ansprüchen beschrieben.

Die Erfindung wird nun im Einzelnen anhand einer Zeichnung von Ausführungsbeispielen näher erläutert werden.
Figur 1 zeigt, schematisch, eine Seitenansicht der erfindungsgemässen Vorrichtung,
Figur 2 zeigt die Vorrichtung von Figur 1 in Draufsicht,
Figur 3 zeigt einen Ausschnitt aus der Vorrichtung gemäss Figur 1,
Figur 4 zeigt ein weiteres Detail der Vorrichtung von Figur 1,
Figur 5 zeigt eine Ausführungsform einer Positioniereinrichtung, und
Figuren 6 und 7 zeigen jeweils eine Druckeinrichtung der Erfindungsgemässen Vorrichtung.

In Figur 1 ist eine erfindungsgemässe Vorrichtung rein schematisch dargestellt, wobei für die Erfindung nicht wesentliche Einzelheiten weggelassen worden sind. Man erkennt den Fördertisch 1, das Gestell 2 mit den Druckschablonen aufweisenden Druckeinrichtungen, die Hebebühne 4, die Schleuse 5 und den Transportschlitten 6. Im Fördertisch 1 ist ein Förderband 7 mit Antriebs-und Umlenkrollen 8 angeordnet. In Figur 2 erkennt man ferner das Steuerpult 9.

In Figur 3 ist die Schleuse 5 im Schnitt und im vergrösserten Masstab dargestellt. Die Schleuse hat die Aufgabe, die kontinuierlich ankommenden Behälter festzuhalten und in einem bestimmten Takt abzugeben. Man erkennt das in dieser Zeichnung von links nach rechts laufende Förderband 7 mit zwei daraufgestellten, strichpunktiert angedeuteten Behälter 10, beispielsweise ein Kasten für Flaschen aus Kunststoff. Die Schleuse weist ein quer zum Förderband stehendes Joch 11 auf, an welchem zwei Führungen befestigt sind, wobei eine davon als Spindel 12 ausgeführt ist. Die Spindel 12 ist mittels einer Halterung 13 am Jochoberteil befestigt und kann mittels einer Kurbel 14 oder mittels einem Motor angetrieben werden. An der Spindel 12 und der nicht gezeigten Führung ist ein oberer Block 15 angeordnet, wobei diese Blöcke auf nicht dargestellte Weise in den Jochstreben geführt sind. Die beiden oberen Blöcke 15 sind durch eine Achse 16 verbunden, an welcher zwei Haltestangen 17 befestigt sind, die, in Förderrichtung gesehen, schräg nach hinten weisen. An der Spindel 12 befindet sich ein unterer Block 18, an welchem ein pneumatischer Zylinder 19 befestigt ist, dessen Stössel über ein Gelenk 20 mit der Achse 16 verbunden ist. In der Ruhestellung ist der Stössel ausgefahren und die an der Achse 16 befestigten Haltestangen weisen schräg nach hinten und stossen von innen an die hintere Wand des Behälters 10 und verhindern dadurch dessen Weitertransport. Auf einen entsprechenden Steuerbefehl hin wird der Stössel des pneumatischen Zylinders nach unten gezogen, wodurch die Achse 16 gedreht wird und die zwei Haltestangen nach oben geschwenkt werden. Dadurch wird, da das Förderband 7 ständig in Bewegung ist, der Behälter 10 nach rechts weitertransportiert und gelangt auf den Transportschlitten 6. Gleichzeitig wird ein weiterer Behälter unter die Haltestangen hindurchgeschoben und nachdem der pneumatische Zylinder den Stössel ausgefahren hat, von diesen aufgehalten.

Von der Schleuse gelangt der Behälter auf den Transportschlitten 6, der, wiederum rein schematisch, in Figur 4 dargestellt ist. Der Transportschlitten ruht auf den Trägern 21 des Fördertisches 1, wobei die Führungen des Schlittens der Einfachheit halber nicht eingezeichnet sind. Der Transportschlitten weist ein Untergestell 22 auf, das aus zwei Längsträgern 23 und 24 besteht, die in Förderrichtung gesehen hinten durch einen Steg 25 verbunden sind. An diesem Steg 25 greift ein pneumatischer Zylinder 26 an, um den Transportschlitten in der Längsrichtung zu bewegen. Das Untergestell läuft auf nicht dargestellten Führungsstangen. Auf den Längsträgern sind Klemmbacken 27 und 28 angeordnet, die vorne abgewinkelt sind, um so einen Anschlag 29, bzw. 30 für die Behälter zu bilden und hinten schräg nach aussen geöffnet sind, um das Einfahren der Behälter zu erleichtern. Jede Klemmbacke ist über ein Scherengelenk 31 bzw. 32 mit einer Halterung 33, bzw. 34 verbunden, die ihrerseits mit den Längsträgern verbunden sind. Die Klemmbacken werden von einem oder mehreren pneumatischen Zylindern 35 betätigt, die an den Halterungen befestigt sind. Die pneumatischen Zylinder 35 haben einen relativ kleinen Hub, da sie im wesentlichen nur zum Einklemmen der Behälter 10 dienen. Der Abstand zwischen den beiden Halterungen 33 und 34, bzw. zwischen den Klemmbacken, kann mittels eines nicht dargestellten Mechanismus, beispielsweise einer Spindel mit Handkurbel eingestellt werden, um diesen an die Dimensionen der Behälter anzupassen. Die pneumatischen Zylinder 35 werden über einen Schalter 36 gesteuert, der aussen an einem Anschlag 29 befestigt ist.

Hat sich die Hebebühne 37 nach dem Druckvorgang wieder gesenkt, erhält der pneumatische Zylinder 26 einen Steuerbefehl und er schiebt, bei geschlossenen Klemmbacken, den Transportschlitten mit dem Behälter auf die Hebebühne, wobei der Behälter auf dieser Bühne heruntergestossen wird, um beispielsweise auf ein weiteres Transportband zu gelangen. Befindet sich der Transportschlitten mit dem Behälter in richtiger Position auf der Hebebühne, wird der Schalter 36 getätigt und dadurch die pneumatischen Zylinder 35, um die Klemmbacken zu öffnen und den Behälter freizugeben. Danach wird der Behälter mittels der Hebebühne auf die Höhe der Druckstation angehoben, wordurch der pneumatische Zylinder 26 den Steuerbefehl erhält, den Transportschlitten zurückzuziehen. Gleichzeitig wird der von der Schleuse zurückgehaltene Behälter freigegeben und gelangt durch das Förderband 7 zwischen die. geöffneten Klemmbacken, die in der eingezeichneten Stellung wieder geschlossen werden, um den Behälter zentriert festzuhalten. Der Tisch 37 der Hebebühne 4 wird, wie in Figur 1 angedeutet, mittels einem Druckzylinder 38 betätigt.

Beim Siebdruckverfahren, insbesondere falls mehrere Farben verwendet werden, ist es unerlässlich, den zu bedruckenden Gegenstand genau zu positionieren. Bei der vorliegenden Maschine sind grundsätzlich verschiedene Positionierverfahren möglich. Beispielsweise kann der Behälter bereits im abgesenkten Zustand der Hebebühne festgehalten und ausgerichtet werden oder er kann erst im angehobenen Zustand positioniert werden. Figur 5 stellt schematisch eine Positioniereinrichtung dar, die beim Anheben des Kastens 10 in dessen Ecken greift und ihn bezüglich der vier Druckschablonen ausrichtet. Die Positioniereinrichtung 39 ist an zwei Führungsstangen 40 aufgehängt. Auf einer Schulter einer Stange liegt ein Block 42 auf, der einerseits auf zwei Stangen 43 gleitet, die an einer Platte 44 befestigt sind, und an welchem andererseits vier Gelenke 45 angelenkt sind, wobei jedes Gelenk in Richtung einer Ecke der Platte 44 weist. An jedem Gelenk 45 ist eine Kolbenstange 46 angelenkt, auf welcher ein Kopf 47 gleitbar angeordnet ist. Der Kopf 47 weist einen nach unten weisenden, mit einer stumpfen Spitze versehenen Zapfen 48 auf, der durch einen diagonal verlaufenden Schlitz in der Platte 44 geführt wird und vorgesehen ist, in die Ecken des Kastens 10 zu greifen.

In der Ruhestellung der Positioniereinrichtung befinden sich die Zentrierzapfen 48 in der innersten Stellung. Beim Hochfahren des Kastens 10 durch den Tisch 37 wird die Platte 44 angehoben, wobei die Zapfen 48 in die Ekken des kastens 10 greifen. Zuerst liegt die Platte 44 auf dem Kasten auf und beim weiteren Anheben der Platte 44 drückt der Block 42 die Zapfen gegen die Ecken des Kastens. Dadurch wird einerseits der Kasten zentriert und andererseits in der zentrierten Stellung festgehalten. Es ist auch möglich, dass die gesamte Positioniereinrichtung nach unten fährt, die Kiste zentriert und festklemmt und auf die Höhe der Druckschablonen hebt, wodurch die Hebebühne entfallen würde.

In den Figuren 6 und 7 ist eine der vier Druckeinrichtungen 3 im Einzelen dargestellt. Dabei handelt es sich um vier symmetrisch am Gestell 2 angeordnete Druckeinrichtungen für das Siebdruckverfahren. Man erkennt in Figur 6 das Gestell 2, die Hebebühne 4 mit dem Hebetisch 37, auf dem sich ein Kasten 10 befindet, der bedruckt werden soll. Der Kasten 10 ist mittels einer Positioniereinrichtung 49 festgehalten, wobei diese Positioniereinrichtung von der vorgehend beschriebenen abweicht. In Prinzip wird aber auch hier der Kasten mittels Zapfen festgehalten und zentriert. Wie noch aus Figur 1 hervorgeht, wird diese ganze Positioniereinrichtung mittels zweier Spindeln 50 mit Handrad 51 zentriert und den verschiedenen Kastengrössen angepasst. Die Druckstation 3 ist mittels eines Scharniers 52 an einer Strebe des Gestells schwenkbar befestigt und mittels einer Verriegelungseinrichtung 53 an der anderen Strebe des Gestells verriegelbar. Dieses Herausschwenken und auch leichtes Entfernen der einzelnen Druckeinrichtungen ermöglicht einerseits einen leichten Zugang zu dieser Druckeinrichtung und dadurch eine leichte Wartung und Justierung und erlaubt andererseits ein schnelles Umrüsten der Druckeinrichtungen. Die Druckeinrichtung weist einen Halterahmen 54 auf, an welchem ein weiterer Rahmen 55 angeordnet ist, wobei der zweite Rahmen 55 gegenüber dem Halterahmen mittels Justierschrauben oder dergleichen in der Höhe verschiebbar ist. Im Rahmen 55 sind zwei in der Querrichtung verschiebbar angeordnete Streben 56 angeordnet, die Löcher 57 aufweisen, die der Aufnahme des Siebdruckrahmens 58 des Siebes 59 dienen. Dadurch kann das Sieb zunächst mittels der Löcher 57 grob justiert und anschliessend mittels der Justiereinrichtung am Halterahmen 54 und an Rahmen 55 fein justiert werden, während das Ausrichten in der Querrichtung mittels einer nicht dargestellten Justiereinrichtung erfolgen kann. Der Rakel 60 wird mittels einer Stellschraube 61 in der Höhe ausgerichtet und wird durch einen Druckzylinder 62, der am Halterahmen 54 angebracht ist, betätigt. Man erkennt ferner die Farbzuführung 63 und den Sammelbehälter 64.

Sämtliche Bewegungsabläufe werden vom Steuerpult 9 aus gesteuert. Dabei gelangt der Behälter zunächst zur Schleuse 5, wird dort freigegeben und wird vom Förderband auf den Transportschlitten 6 geschoben. Der Transportschlitten 6 befördert den Behälter auf die Hebebühne 4 und gleichzeitig den sich dort befindlichen Behälter auf ein weiteres Förderband. Beim Anheben des Behälters wird dieser mittels einer Positioniervorrichtung in eine gegenüber den Druckeinrichtungen genau bestimmte Stellung gebracht und dort festgehalten. Anschliessend erfolgt ein gleichzeitiges Bedrucken aller vier Seiten des Behälters und ein Absenken des Behälters nach Beendigung des Druckvorganges. Nach dem Absenken der Hebebühne wird der darauf sich befindliche Behälter vom nächstfolgenden wegestossen und gelangt beispielsweise auf ein nächstes Förderband, um anschliessend getrocknet zu werden, was beispielsweise in einem Trockenofen geschehen kann. Durch das gleichzeitige Bedrucken aller Seiten kann eine rasche Druckfolge erzielt werden und durch das genaue Positionieren ist es möglich, durch Intereinanderschalten von mehreren Druckeinrichtungen ein Mehrfarbendruck auszuführen. Da die Druckstationen voneinander unabhängig sind, ist es möglich, auf jeder Seite einen anderen Druck auszuführen, ohne die Druckstation umrüsten zu müssen und ohne den Behälter wenden zu müssen. Die Vorrichtung muss nicht vier Druckeinrichtungen enthalten es können auch weniger oder mehr sein.

## Patentansprüche

1. Verfahren zum Bedrucken von kastenförmigen Gegenständen mit vertikal angeordneten Druckschablonen, bei dem der Gegenstand längs einer Transportebene zur Druckstation hin gefördert wird, dadurch gekennzeichnet, dass in der Druckstation der zu bedruckende Gegenstand von der Transportebene in eine Druckebene gehoben und in dieser neuen Stellung gleichzeitig von allen zu bedruckenden Seiten bedruckt wird.

2. Verfahren nach Anspruch 1, dadurch gekennzeichnet, dass der auf dem Förderband ankommende Gegenstand von einer Schleuse aufgehalten wird und nach dessen Freigabe auf einen Transportschlitten gelangt, um auf eine Hebebühne gebracht zu werden, die den Gegenstand auf die Höhe der Druckschablonen hebt, woraufhin die zu bedruckenden Seiten des Gegenstandes mittels des Siebdruckverfahrens bedruckt werden.

3. Verfahren nach Anspruch 1 oder 2, dadurch gekennzeichnet, dass der Gegenstand vor und beim Drucken bezüglich der Druckschablonen mittels einer Positioniereinrichtung ausgerichtet und festgehalten wird, wobei der kastenförmige Gegenstand von innen an allen vier Ecken gehalten wird.

4. Verfahren nach einem der Ansprüche 1 bis 3, dadurch gekennzeichnet, dass alle vier Seiten eines Kastens gleichzeitig bedruckt werden.

5. Vorrichtung zum Bedrucken von kastenförmigen Gegenständen mit vertikal angeordneten Druckschablonen und einer Transportebene, längs der der jeweils zu bedruckende Gegenstand zu einer Druckstation hin transportiert wird, die mehrere Druckschablonen aufweist, um die zu bedruckenden Seiten des Gegenstandes (10) zu bedrucken, dadurch gekennzeichnet, dass die Druckschablonen auf einer Ebene angeordnet sind, die sich oberhalb der Transportebene befindet, dass die Anzahl der Druckschablonen in der Druckstation gleich der Anzahl der zu bedruckenden Seiten des Gegenstandes gewählt ist, so dass in der Druckstation gleichzeitig alle zu bedruckenden Seiten des Gegenstandes bedruckt werden, und dass die Vorrichtung eine Hebeeinrichtung (4, 39, 49) aufweist, um den Gegenstand auf die Höhe der Druckschablonen zu bringen.

6. Vorrichtung nach Anspruch 5, dadurch gekennzeichnet, dass die Transportebene ein Förderband (7), eine Schleuse (5) sowie einen Transportschlitten (6) aufweist.

7. Vorrichtung nach Anspruch 5 oder 6, dadurch gekennzeichnet, dass die Druckschablonen in an einem Gestell (2) schwenkbar befestigten Druckeinrichtungen (3) enthalten sind und dass das Gestell ferner eine Positioniereinrichtung (39, 49) aufweist, um den Gegenstand bezüglich der Druckeinrichtungen auszurichten und festzuhalten.

8. Vorrichtung nach einem der Ansprüche 5 bis 7, dadurch gekennzeichnet, dass die Positioniereinrichtung (39) vier diagonal bewegbare Zapfen (48) aufweist, die ausgebildet sind, in die vier Ecken des kastenförmigen Gegenstandes spreizbar zu sein.

9. Vorrichtung nach einem der Ansprüche 5 bis 8, dadurch gekennzeichnet, dass die Positioniereinrichtung (39, 49) in vertikaler Richtung bewegbar ist, und dass die Hebeeinrichtung eine Hebebühne (4) ist.

10. Vorrichtung nach einem der Ansprüche 5 bis 8, dadurch gekennzeichnet, dass die Positioniereinrichtung (39, 49) in vertikaler Richtung fixiert ist und die Hebeeinrichtung eine Hebebühne (4) ist.

11. Vorrichtung nach einem der Ansprüche 5 bis 8, dadurch gekennzeichnet, dass die Positioniereinrichtung (39, 49) in vertikaler Richtung bewegbar ist und als Hebeeinrichtung dient.

12. Vorrichtung nach einem der Ansprüche 5 bis 11, dadurch gekennzeichnet, dass sie vier schwenkbar angeordnete Siebdruckeinrichtungen (3) aufweist, und dass das Sieb (59) bezüglich eines mit dem Scharnier (52) verbundenen äusseren Rahmen (54) sowohl horizontal als auch vertikal verschiebbar ist.

13. Vorrichtung nach Anspruch 12, dadurch gekennzeichnet, dass mit dem Halterahmen (54) ein gegenüber diesem in vertikaler Richtung verschiebbarer Rahmen (55) verbunden ist, der zwei in horizontaler Richtung verschiebbare Streben (56) aufweist, wobei die Streben (56) Bohrungen (57) aufweisen, an welchen der Siebdruckrahmen (58) befestigbar ist.

14. Vorrichtung nach einem der Ansprüche 5 bis 13, dadurch gekennzeichnet, dass der Transportschlitten (6) zwei pneumatisch (35) betätigbare Halterungen (33, 34) und, einen Anschlag (29, 30) aufweisende Klemmbacken (27, 28) enthält, und der Abstand zwischen den Klemmbacken einstellbar ist, wobei der Transportschlitten pneumatisch (26) betätigbar ist.

15. Vorrichtung nach einem der Ansprüche 5 bis 14, dadurch gekennzeichnet, dass die Schleuse (5) zwei an einer Achse (16) befestigte, in der Förderrichtung gesehen schräg nach hinten weisende Haltestangen (17) aufweist, und die Achse durch einen mittels einer Spindel (12) einstellbaren pneumatischen Zylinder (19) betätgibar ist, um den zu bedruckenden Gegenstand (10) freizugeben.

## Claims

1. Process for printing box-shaped objects with vertically disposed printing screens in which the object is conveyed along a transporting surface toward a printing station, characterized in that in the printing station the object to be printed is lifted from the transporting surface into a printing plane and simultaneously printed in this new position on all of its sides to be printed.

2. Process according to claim 1, characterized in that the object which arrives on the belt conveyor is stopped by a sluice-gate and in that it gets, when released, to a transporting slide for being transfered on a lifting platform which lifts the object to the height of the printing screens whereupon the sides to be printed of the object are printed by serigraphy.

3. Process according to claim 1 or 2, characterized in that before and during the printing, the object is aligned and secured with respect to the printing screens by means of a positioning equipment, the box-shaped object being held by its four inner corners.

4. Process according to one of the claims 1 to 3, characterized in that the four sides of a box are printed simultaneously.

5. Device for printing box-shaped objects with vertically disposed printing screens and a transporting surface along which the object to be printed is conveyed to a printing station comprising several printing screens for printing the sides to be printed of the object (10), characterized in that the printing screens are disposed in a plane located above the transporting surface, in that the number of printing screens in the printing station is choosen to be equal to the number of the sides to be printed of the object so that in the printing station all sides to be printed of the object are simultaneously printed and in that the device comprises a lifting equipment (4, 39, 49) for lifting the object to the height of the printing screens.

6. Device according to claim 5, characterized in that the transporting surface comprises a belt conveyor (7), a sluice-gate (5) as well as a transporting slide (6).

7. Device according to claim 5 or 6, characterized in that the printing screens are contained in a printing equipment (3) pivotably fastened to a frame (2) and in that the frame further comprises a positioning equipment (39, 49) for aligning and securing the object with respect to the printing equipment.

8. Device according to one of the claims 5 to 7, characterized in that the positioning equipment (39) comprises diagonally displaceable studs (48) capable to be spread into the four corners of the box-shaped object.

9. Device according to one of the claims 5 to 8, characterized in that the positioning equipment (39, 49) is displaceable in the vertical direction and in that the lifting equipment is a lifting platform (4).

10. Device according to one of the claims 5 to 8, characterized in that the positioning equipment (39, 49) is fastened in the vertical direction and in that the lifting equipment is a lifting platform.

11. Device according to one of the claims 5 to 8, characterized in that the positioning equipment (39, 49) is displaceable in the vertical direction and in that it serves as a lifting equipment.

12. Device according to one of the claims 5 to 11, characterized in that it comprises four serigraphy equipments (3) pivotably disposed and in that the sieve (59) is displaceable as well horizontally as vertically with respect to an outer frame (54) fastened to the hinge (52).

13. Device according to claim 12, characterized in that a frame (55) displaceable in the vertical direction and comprising two posts (56) displaceable in the horizontal direction is connected to the holding frame (54), the posts (56) being provided with openings (57) for the fastening of the frame for serigraphy (58).

14. Device according to one of the claims 5 to 13, characterized in that the transporting slide (6) contains two fastenings (33, 34) pneumatically (35) actuated and two clamping jaws (27, 28) comprising a stop (29, 30) and in that the distance between the clamping jaws is adjustable, the transporting slide being pneumatically actuated.

15. Device according to one of the claims 5 to 14, characterized in that the sluice-gate (5) comprises two retaining bars (17) fastened to a shaft (16) and inclined toward the rear with respect to the transporting direction and in that the shaft is displaceable by means of a pneumatic cylinder (19) actuated by a spindle (12) for releasing the object to be printed.

## Revendications

1. Procédé pour imprimer des objets en forme de caisse avec des pochoirs disposés verticalement, dans lequel l'objet est convoyé le long d'une surface de transport vers une station d'impression, caractérisé en ce que l'objet à imprimer est soulevé, dans la station d'impression, de la surface de transport dans un plan d'impression et imprimé, dans cette nouvelle position, simultanément sur toutes ses faces à imprimer.

2. Procédé selon la revendication 1, caractérisé en ce que l'objet arrivant sur le convoyeur à bande est arrêté par une vanne et qu'il arrive, après sa libération, sur une glissière de transport pour être transféré sur une plateforme de levage qui soulève l'objet à la hauteur des pochoirs, après quoi les faces à imprimer de l'objet sont imprimées par sérigraphie.

3. Procédé selon la revendication 1 ou 2, caractérisé en ce qu'avant et pendant l'impression, l'objet est aligné et retenu relativement aux pochoirs à l'aide d'une installation de positionnement, l'objet en forme de caisse étant tenu de l'intérieur aux quatre coins.

4. Procédé selon l'une des revendications 1 à 3, caractérisé en ce que les quatre faces d'une caisse sont imprimées simultanément.

5. Dispositif pour imprimer des objets en forme de caisse avec des pochoirs disposés verticalement et une surface de transport le long de laquelle l'objet à imprimer est convoyé à une station d'impression comprenant plusieurs pochoirs pour imprimer les faces à imprimer de l'objet (10), caractérisé en ce que les pochoirs sont disposés dans un plan situé au-dessus de la surface de transport, en ce que le nombre des pochoirs dans la station d'impression est choisi égal au nombre des faces à imprimer de l'objet, de sorte que dans la station d'impression, toutes les faces à imprimer de l'objet sont imprimées simultanément et en ce que le dispositif comprend une installation de levage (4, 39, 49) pour soulever l'objet à la hauteur des pochoirs.

6. Dispositif selon la revendication 5, caractérisé en ce que la surface de transport comprend un convoyeur à bande (7), une vanne (5) ainsi qu'une glissière de transport (6).

7. Dispositif selon la revendication 5 ou 6, caractérisé en ce que les pochoirs sont contenus dans une installation d'impression (3) fixée de manière pivotante à un bâti (2) et en ce que le bâti comprend en outre une installation de positionnement (39, 49) pour aligner et retenir l'objet relativement à l'installation d'impression.

8. Dispositif selon l'une des revendications 5 à 7, caractérisé en ce que l'installation de positionnement (39) comprend quatre tenons (48) mobiles en diagonale, susceptibles d'être écartés dans les quatre coins de l'objet en forme de caisse.

9. Dispositif selon l'une des revendications 5 à 8, caractérisé en ce que l'installation de positionnement (39, 49) est mobile en direction verticale et en ce que l'installation de levage est une plateforme de levage (4).

10. Dispositif selon l'une des revendications 5 à 8, caractérisé en ce que l'installation de positionnement (39, 49) est fixée en direction verticale et en ce que l'installation de levage est une plateforme de levage.

11. Dispositif selon l'une des revendications 5 à 8, caractérisé en ce que l'installation de positionnement (39, 49) est mobile en direction verticale et qu'elle sert d'installation de levage.

12. Dispositif selon l'une des revendications 5 à 11, caractérisé en ce qu'il comprend quatre équipements de sérigraphie (3) disposés de manière pivotante et en ce que le tamis (59) est déplaçable tant horizontalement que verticalement relativement à un cadre extérieur (54) monté sur la charnière (52).

13. Dispositif selon la revendication 12, caractérisé en ce qu'un cadre mobile en direction verticale (55) comprenant deux montants (56) déplaçables en direction horizontale est lié au cadre support (54), les montants (56) étant pourvus d'ouvertures (57) pour la fixation du cadre de sérigraphie (58).

14. Dispositif selon l'une des revendications 5 à 13, caractérisé en ce que la glissière de transport (6) contient deux fixations (33, 34) actionnées pneumatiquement (35) et des mâchoires (27, 28) comprenant une butée (29, 30) et en ce que la distance entre les mâchoires est ajustable, la glissière de transport étant actionnée pneumatiquement (26).

15. Dispositif selon l'une des revendications 5 à 14, caractérisé en ce que la'vanne (5) comprend deux tiges de retenue (17) fixées à un arbre (16) et orientées en biais vers l'arrière par rapport à la direction de transport et en ce que l'arbre est déplaçable à l'aide d'un cylindre pneumatique (19) actionné par une broche (12), afin de libérer l'objet à imprimer.
